# FASCICULE DE BREVET EUROPEEN

(11) **EP 3 766 808 B1**
(45) Date de publication et mention de la délivrance du brevet: **29.10.2025**
(21) Numéro de dépôt: 20186316.4
(22) Date de dépôt: 16.07.2020
(51) Int. Cl.: B65F 1/16, E05D 3/02, E05D 7/10

(54) **SYSTEME DE ROTATION D'UN COUVERCLE DE BAC DE COLLECTE DE DECHETS MUNI D'UN SYSTEME DE RATTRAPAGE DE JEU**
ROTATIONSSYSTEM EINES ABFALLSAMMELBEHÄLTERDECKELS, DAS MIT EINEM SPIELNACHSTELLUNGSSYSTEM AUSGESTATTET IST
ROTATION SYSTEM FOR A LID OF A WASTE COLLECTION CONTAINER PROVIDED WITH A CLEARANCE ADAPTION SYSTEM

(30) Priorité: 18.07.2019 FR 1908180
(43) Date de publication de la demande: 20.01.2021
(73) Titulaire: SULO France, 92700 Colombes (FR)
(72) Inventeur: OLLIER, Fabrice, 01700 MIRIBEL (FR)
(74) Mandataire: LLR

(56) Documents cités:
- DE-A1- 19 632 996
- DE-A1- 2 717 258
- DE-U1- 202016 006 687

## Description

L'invention concerne les bacs pour la collecte de déchets muni d'un couvercle d'obturation de la cuve.

L'invention s'applique avantageusement à des bacs destinés à faciliter le tri sélectif.

En général, pour permettre à un utilisateur de trier ses déchets, on dispose, à proximité, plusieurs bacs qui sont chacun destinés à accueillir un type de déchets. Ainsi, de façon connue en soi, on dispose, en un même emplacement, un bac dont la fonction est de collecter les déchets principalement en verre, un bac dont la fonction est de collecter les déchets principalement en plastique et un bac dont la fonction est de collecter les déchets principalement en papier. Dans cette configuration, le nombre de bacs est relativement important.

Pour faciliter le tri sélectif, on utilise également des bacs pour la collecte de déchets qui comprennent une paroi de séparation qui délimite deux espaces distincts. Chaque espace est ainsi dédié à la collecte d'un type de déchets. Par exemple, l'un des espaces est dédié à la collecte du verre tandis que l'autre espace est destiné à recueillir du papier. Dans cette configuration, le nombre de bacs nécessaires pour permettre à l'utilisateur de trier ses déchets est plus réduit.

Chacun de ces espaces est accessible à un utilisateur par l'intermédiaire d'un couvercle. Ainsi, le bac comprend deux parties formant le couvercle, chacune des parties obturant (ou donnant accès) à un espace de stockage de déchets.

On connaît par exemple des bacs de collecte de déchets comprenant un couvercle en deux parties, les parties étant fixées sur des parois du bac de collecte opposées l'une à l'autre et se rejoignant au niveau de la paroi de séparation lorsque les deux parties obturent l'accès aux deux espaces de stockage de déchets. Le brevet EP3181491 décrit un bac de collecte de déchets comprenant deux parties montées mobiles en rotation autour d'un axe de rotation géométrique suivant la paroi de séparation. Le document DE2717258A1 décrit un couvercle d'un bac de collecte de déchets avec un système de rotation pour couvercle d'un bac de collecte de déchets, comportant un arbre et un support d'arbre.

Depuis plusieurs années, on constate un développement croissant de la collecte mécanisée des déchets, notamment des ordures ménagères. On utilise à cet effet des camions de collecte munis à leur partie arrière d'un dispositif permettant de prendre en charge un ou simultanément plusieurs bacs de collecte remplis, les soulever et les basculer en vue de vider leur contenu à l'intérieur du volume de chargement du camion.

Le dispositif de basculement comprend un mécanisme de préhension permettant de maintenir un ou plusieurs bacs sur le dispositif pendant les phases de levage, de basculement et de repose ultérieure au sol après vidage.

On connaît ainsi différents types de mécanismes de préhension. Parmi ceux-ci on utilise couramment un type dit à préhension frontale comportant un châssis lié au dispositif de basculement et présentant à sa partie supérieure un ou plusieurs profilés, notamment en forme de peigne, aptes à s'engager sous une collerette réalisée à l'extrémité supérieure de la paroi frontale de la cuve du bac. On connaît également la collecte de type MSTS utilisant un outil en forme pointe diamant.

Pour éviter un décrochement du bac lors de son mouvement de basculement lorsque celui-ci atteint puis dépasse une position sensiblement horizontale, il est nécessaire de prévoir sur le dispositif de basculement des organes mécaniques tels que des barres d'appui, permettant d'assurer un effet de pincement par le haut sur la collerette dans laquelle est engagé le profilé du mécanisme de préhension.

Il est donc impératif que la partie de la collerette destinée à coopérer avec le mécanisme de préhension, constitue une surface suffisamment grande pour permettre une préhension suffisante à la manipulation du bac.

Cependant, de tels bacs pour la collecte de déchets comportent des pièces de grandes dimensions réalisées par moulage, telles que la cuve et le couvercle.

Il est connu que la fabrication de pièces de grandes dimensions, par un procédé de moulage de matière plastique, engendre des dispersions géométriques qui peuvent être importantes. Ainsi, un couvercle de bac peut se gondoler, ou bailler une fois monter sur son axe de rotation.

Afin d'éviter ces problèmes de déformation du couvercle, il est connu de monter avec du jeu le couvercle autour de son axe de rotation. Le jeu permet ainsi d'absorber les dispersions géométriques, évitant les contraintes sur le couvercle.

Cependant, le jeu, bien que nécessaire, peut conduire à une réduction de la surface de la partie de la collerette destinée à coopérer avec le mécanisme de préhension. En effet, le couvercle peut recouvrir cette partie grâce au jeu présent au niveau de l'axe de rotation. En d'autres termes, le jeu laissé au niveau de l'axe de rotation engendre une position incertaine du couvercle (des deux parties du couvercle lorsque le couvercle est en deux parties) pouvant gêner la fermeture du moyen de préhension (barre de clampage), et rendre ainsi impossible l'ouverture des couvercles lors du vidage du bac.

L'invention a notamment pour but de remédier à l'inconvénient précité en fournissant un système de rotation pour couvercle de bac de collecte de déchets, muni d'un système de sélection de jeu.

A cet effet l'invention a pour objet un couvercle d'un bac de collecte de déchets selon la revendication 1 avec un système de rotation pour couvercle d'un bac de collecte de déchets, comportant un arbre et un support d'arbre, le système comportant un premier détrompeur permettant d'assembler l'arbre dans le support selon une première position et un premier jeu entre l'arbre et le support, et un second détrompeur permettant d'assembler l'arbre dans le support selon une seconde position différente de la première position et un second jeu différent du premier jeu, le premier jeu et le second jeu permettant de réaliser un jeu différentiel entre avant et arrière du bac lorsque le système de rotation est monté sur le bac.

Un tel système permet d'assurer un espace suffisant au niveau de la zone de préhension pour la barre de clampage.

Le système permet d'utiliser un même type d'arbre (fabrication facilitée de l'ensemble) pour réaliser un jeu différentiel entre l'avant (zone de préhension) et l'arrière du bac (zone de poignées).

L'indexage de l'introduction de l'arbre dans son support permettant un montage sans erreur de la part d'un opérateur.

Le système peut en outre comporter l'une ou plusieurs des caractéristiques suivantes, prises seules ou en combinaison :
- le premier détrompeur comporte une première rainure de guidage portée par le support, et le second détrompeur comporte une seconde rainure de guidage portée par le support, les deux rainures étant aptes à coopérer, lors de l'introduction de l'arbre dans le support, avec une nervure de guidage portée par l'arbre de rotation ;
- le support comporte un logement pour l'arbre de rotation, une première extrémité du logement comportant un orifice d'introduction de l'arbre, une seconde extrémité du logement comportant un premier moyen de fixation apte à fixer l'arbre avec le premier jeu, et un second moyen de fixation apte à fixer l'arbre avec le second jeu ;
- la seconde extrémité du logement comporte un premier élément d'emboîtage élastique et un second élément d'emboîtage élastique, et l'arbre comporte une extrémité d'introduction dans le support munie d'un élément d'emboîtage élastique apte à coopérer avec le premier élément d'emboîtage élastique lorsqu'il est monté selon la première position, et apte à coopérer avec le second élément d'emboîtage élastique lorsqu'il est monté selon la seconde position ;
- le premier jeu est inférieur à 1 mm ;
- le support comporte des moyens de fixation à une cuve et/ou une cloison de séparation d'un bac de collecte de déchets.

L'invention concerne un couvercle d'un bac de collecte de déchets, destiné à être monté en rotation sur le bac autour d'un axe, et comportant au moins un système de rotation comme décrit ci-dessus.

Le couvercle peut en outre comporter l'une ou plusieurs des caractéristiques suivantes, prises seules ou en combinaison :
- le couvercle comprend un premier et un second système de rotation selon l'invention, les arbres de rotation de chaque système de rotation étant montés en vis-à-vis le long de l'axe de rotation du couvercle ;
- le premier arbre est monté avec le premier jeu sur le support, et le second arbre est monté sur le support avec le second jeu ;
- le couvercle comporte un orifice en regard du logement afin de permettre l'introduction de l'arbre dans le support, l'orifice étant muni d'une encoche en regard soit de la première rainure de guidage du support d'arbre, soit de la seconde rainure de guidage du support d'arbre, l'encoche permettant de guider la rainure de guidage ;
- le couvercle comporte une surface de fermeture montée mobile en rotation sur les arbres de rotation.

L'invention concerne également un bac de collecte de déchets comportant au moins un couvercle selon l'invention.

Le bac peut en outre comporter l'une ou plusieurs des caractéristiques suivantes, prises seules ou en combinaison :
- le bac comporte une cuve munie d'une paroi de séparation délimitant un premier et un second espace de stockage des déchets distincts, le premier et le second espace étant respectivement muni d'un premier et d'un second couvercle, le premier et le second couvercles étant montés sur un même axe de rotation, l'axe de rotation comportant à une de ses extrémités un premier système de rotation, et à son extrémité opposée un second système de rotation ;
- la partie supérieure de la cuve comporte un premier bord muni d'une zone de préhension, et un second bord opposé au premier bord, l'axe de rotation étant perpendiculaire aux deux bords, le premier système de rotation étant monté du côté du premier bord avec un premier jeu, le second système de rotation étant monté du côté du second bord avec un second jeu différent du premier jeu, et le second jeu étant supérieur au premier jeu ;
- le premier jeu est inférieur à 1mm ;
- le second jeu est compris entre 1mm et 8mm ;
- les systèmes de rotations sont fixés sur la paroi de séparation.

Le bac peut en outre comporter un couvercle monté en rotation sur le bac autour d'un axe, au moyen d'un premier et d'un second arbres de rotation, les arbres de rotation étant montés en vis-à-vis le long de l'axe de rotation du couvercle, le premier arbre étant monté avec un premier jeu sur le support, et le second arbre état monté sur le support avec un second jeu supérieur au premier jeu.

Selon un mode de réalisation, le bac peut comporter un premier bord muni d'une zone de préhension, et un second bord opposé au premier bord, l'axe de rotation étant perpendiculaire aux deux bords, le premier arbre étant monté du côté du premier bord, le second arbre étant monté du côté du second bord. Selon un exemple, le premier jeu est inférieur à 1mm.

### Brève description des figures

L'invention sera mieux comprise à la lecture de la description qui va suivre donnée uniquement à titre d'exemple et faite en se référant aux dessins annexés dans lesquels :
[Fig. 1] la figure 1 est une vue en perspective d'un bac de collecte de déchets comprenant deux systèmes de rotation selon l'invention ;
[Fig. 2] la figure 2 est une coupe d'un exemple de système de rotation selon l'invention lorsque l'arbre du système est inséré dans le support d'arbre selon une première position et un premier jeu ;
[Fig. 3] la figure 3 représente le système de rotation de la figure 2 lorsque l'arbre du système est inséré dans le support d'arbre selon une seconde position et un second jeu ;
[Fig. 4] la figure 4 représente le système de rotation de la figure 2 lorsque l'arbre du système est désengagé du support d'arbre, l'arbre étant orienté selon la première position ;
[Fig. 5] la figure 5 représente le système de rotation de la figure 3 lorsque l'arbre du système est désengagé du support d'arbre, l'arbre étant orienté selon la seconde position ;
[Fig. 6] la figure 6 représente le système de rotation de la figure 2 lorsque l'arbre du système est guidé à l'intérieur du support d'arbre selon la première position ;
[Fig. 7] la figure 7 représente le système de rotation de la figure 3 lorsque l'arbre du système est guidé à l'intérieur du support d'arbre selon la seconde position ;
[Fig. 8] la figure 8 est une coupe d'un exemple de système de rotation selon l'invention monté à l'arrière d'un bac, c'est-à-dire du côté portant les poignées, sur une cloison de séparation du bac ;
[Fig. 9] la figure 9 est une coupe d'un exemple de système de rotation selon l'invention monté à l'avant d'un bac, c'est-à-dire du côté portant la zone de préhension, sur une cloison de séparation du bac ;
[Fig. 10] la figure 10 est une vue en perspective d'un détail de l'axe de deux couvercles, illustrant l'orifice muni d'une encoche pour l'introduction d'un arbre dans son support ;
[Fig. 11] la figure 11 est une coupe partielle d'un bac au niveau d'une paroi de séparation, illustrant les positions de deux systèmes de rotation aux deux extrémités de la paroi de séparation (à l'avant et à l'arrière du bac) ;
[Fig. 12] la figure 12 est une vue en perspective d'un détail de l'axe de deux couvercles, illustrant l'orifice muni d'une encoche pour l'introduction d'un arbre dans le support placé à l'avant du bac ;
[Fig. 13] la figure 13 est une vue en perspective d'un détail de l'axe de deux couvercles, illustrant l'orifice muni d'une encoche pour l'introduction d'un arbre dans le support placé à l'arrière du bac.

### Description détaillée

On se réfère désormais à la figure 1 représentant un bac de collecte de déchets 500 comprenant deux couvercles 400A et 400B d'obturation de la cuve du bac, en rotation autour d'un axe A, et deux systèmes de rotation 100F et 100R pour les couvercles.

On se réfère désormais aux figures 2 à 7 représentant un système de rotation 100 pour un couvercle 400 d'un bac 500 de collecte de déchets. Le système de rotation 100 comporte un arbre 200 et un support d'arbre 300.

Le système 100 comporte un premier détrompeur permettant d'assembler l'arbre 200 dans le support 300 selon une première position et un premier jeu entre l'arbre 200 et le support 300. La figure 2 illustre l'arbre 200 inséré dans le support d'arbre 300 selon cette première position et ce premier jeu.

Le système 100 comporte également un second détrompeur permettant d'assembler l'arbre 200 dans le support 300 selon une seconde position différente de la première position et un second jeu différent du premier jeu. La figure 3 illustre l'arbre 200 inséré dans le support d'arbre 300 selon cette seconde position et ce second jeu.

Selon un exemple de réalisation, le premier jeu est inférieur à 1mm, et le second jeu est sensiblement égal à 7-8mm.

On appelle « détrompeur » (mécanique) un dispositif permettant d'éviter une erreur d'assemblage de deux pièces, et permettant d'assembler les deux pièces dans une position précise. Il s'agit généralement d'une association de deux formes complémentaires, chaque pièce comportant l'une de ces formes.

Comme illustré sur les exemples des figures 4 à 7, qui illustrent le système de rotation des figures 2 et 3 lorsque l'arbre 200 est totalement désengagé du support d'arbre 300 (figures 4 et 5), ou partiellement désengagé (figures 6 et 7), le support 300 comporte deux rainures de guidage 310 et 320, et l'arbre 200 comporte une nervure de guidage 210. Cette nervure 210 coulisse dans l'une ou l'autre des rainures 310 et 320, imposant une première position ou une seconde position à l'arbre 200 lors de son introduction dans le support 300.

L'ensemble d'une rainure 310 ou 320 et de la nervure de guidage 210 constitue un détrompeur, permettant un montage correct de l'arbre 200 dans le support 300.

Le support 300 comporte un logement 330, formant un fût de forme sensiblement cylindrique, dans lequel est introduit l'arbre de rotation 200. Comme l'illustrent plus particulièrement les figures 4 et 5, qui montrent l'arbre 200 désengagé du support d'arbre 300, le logement 330 comporte une première extrémité munie d'un orifice d'introduction 340 de l'arbre 200 et les rainures de guidage 310, 320 qui se prolongent sur le long du logement 330. C'est par cette extrémité qu'est introduit l'arbre 200, comme l'illustrent plus particulièrement les figures 6 et 7.

Le logement 330 comporte une seconde extrémité munie d'un premier moyen de fixation 350 apte à fixer l'arbre 200 avec le premier jeu (inférieur à 1mm), et un second moyen de fixation 360 apte à fixer l'arbre 200 avec le second jeu.

Selon un exemple de réalisation, illustré sur les figures 2 à 7, les moyens de fixation 350 et 360 constituent des moyens d'encliquetage. On appelle encliquetage un emboîtage élastique dans lequel les deux éléments à assembler sont déformés lors de l'introduction, mais ne subissent plus de contrainte après assemblage.

Ainsi, la seconde extrémité du logement 330 comporte un premier élément 350 d'emboîtage élastique et un second élément 360 d'emboîtage élastique, et l'arbre 200 comporte une extrémité d'introduction dans le support 300 munie d'un élément d'emboîtage élastique 220 apte à coopérer avec le premier élément 350 d'emboîtage élastique lorsqu'il est monté selon la première position, et apte à coopérer avec le second élément 360 d'emboîtage élastique lorsqu'il est monté selon la seconde position.

On conçoit ainsi que l'arbre 200 vient s'encliqueter dans le premier élément 350 d'emboîtage élastique lorsqu'il est introduit selon la première position, et l'arbre 200 vient s'encliqueter dans le second élément 360 d'emboîtage élastique lorsqu'il est introduit selon la seconde position.

Le premier élément 350 d'emboîtage élastique est configuré pour que l'élément d'emboîtage élastique 220 s'encliquète dessus avec un jeu sensiblement nul (inférieur à 1mm).

Le second élément 360 d'emboîtage élastique est configuré pour que l'élément d'emboîtage élastique 220 s'encliquète dessus avec un jeu non nul (environ 7 à 8mm par exemple).

Comme l'illustrent les figures 2 à 7, la seconde extrémité du logement 330 comporte des échancrures. Deux échancrures opposées forment le second élément 360 d'emboîtage élastique, et les deux parties situées entre les deux échancrures forment le premier élément 350 d'emboîtage élastique.

Comme l'illustrent les figures 2 à 9, selon un mode de réalisation, le support 300 comporte des moyens de fixation 370 à une cuve 510 et/ou une cloison de séparation 520 d'un bac 500 de collecte de déchets. La figure 8 illustre un exemple de système de rotation 100 monté à l'arrière d'un bac, c'est-à-dire du côté portant les poignées, sur une cloison de séparation 520 du bac. A l'opposée, la figure 9 illustre ce système de rotation 100 monté à l'avant d'un bac, c'est-à-dire du côté portant la zone de préhension, sur une cloison de séparation 520 du bac.

L'invention concerne un couvercle 400 d'un bac 500 de collecte de déchets, destiné à être monté en rotation sur le bac 500 autour d'un axe A.

Le couvercle 400 comporte au moins un système de rotation 100 comme décrit précédemment.

Comme illustré sur la figure 10, le couvercle 400 comprend un orifice 420 en regard du logement 330 afin de permettre l'introduction de l'arbre 200 dans le support 300. L'orifice 420 est muni d'une encoche 430 en regard soit de la première rainure de guidage 310 du support d'arbre 300, soit de la seconde rainure de guidage 320 du support d'arbre 300. Cette encoche permet de guider la nervure de guidage 210. L'encoche 430 forme ainsi avec la nervure 210, et en coopération avec l'une ou l'autre des rainures de guidage 310 et 320, un détrompeur au niveau du couvercle.

Selon l'exemple de réalisation illustré sur la figure 11, le couvercle 400 comprend un premier et un second système de rotation 100F, 100R selon l'invention, les arbres de rotation 200F, 200R de chaque système de rotation 100F, 100R étant montés en vis-à-vis le long de l'axe de rotation A du couvercle.

Le premier arbre 200F est monté avec le premier jeu sur le support 300F, et le second arbre 200R est monté sur le support 300R avec le second jeu.

Le couvercle 400 comporte une surface de fermeture 410 montée mobile en rotation sur les arbres de rotation 200F, 200R. Les arbres sont montés fixes dans leurs supports, et la surface 410 est montée en rotation autours de ces arbres. Ainsi, le couvercle 400 possède un jeu différentiel d'un côté ou de l'autre de l'axe A, permettant d'absorber essentiellement vers l'arrière du bac 500, des dispersions géométriques issues de la fabrication du couvercle 400.

Comme l'illustrent les figures 12 et 13, le couvercle 400 comprend deux orifices 420F et 420R en regard des logements 330F et 330R afin de permettre l'introduction des arbres 200F et 200R dans les supports 300F et 300R. Comme l'illustrent les figures 12 et 13, un orifice 420F est muni d'une encoche 430F en regard de la première rainure de guidage 310 du support d'arbre 300F, et l'autre orifice 420R est muni d'une encoche 430R en regard de la deuxième rainure de guidage 320 du support d'arbre 300R. Ainsi, l'opérateur montant les arbres dans les supports ne peut pas se tromper.

L'invention concerne également un bac 500 de collecte de déchets, comportant au moins un couvercle selon l'invention et décrit précédemment.

Selon un exemple de réalisation, le bac 500 comporte en outre une cuve 510 (figure 1) munie d'une paroi de séparation 520 (figures 8, 9 et 11) délimitant un premier et un second espace de stockage des déchets distincts, le premier et le second espace étant respectivement muni d'un premier couvercle 400A et d'un second couvercle 400B, le premier et le second couvercles 400A, 400B étant montés sur un même axe de rotation A. L'axe de rotation A comporte à une de ses extrémités un premier système de rotation 100F, et à son extrémité opposée un second système de rotation 100R (figure 11).

Selon l'exemple de réalisation illustré, la partie supérieure de la cuve comporte une collerette. La collerette comporte un premier bord muni d'une zone de préhension 550 (figures 9 et 11), et un second bord opposé au premier bord muni de poignées (figures 8 et 11), l'axe de rotation A étant perpendiculaire aux deux bords (avant / arrière), le premier système de rotation 100F étant monté du côté du premier bord avec un premier jeu, le second système de rotation 100R étant monté du côté du second bord avec un second jeu, et le second jeu étant supérieur au premier jeu.

Selon l'exemple de réalisation illustré (figures 8, 9 et 11), les supports des systèmes de rotations 100F, 100R sont fixés sur la paroi de séparation 520.

L'invention n'est pas limitée aux modes de réalisation présentés et d'autres modes de réalisation apparaîtront clairement à l'homme du métier. Il est notamment possible que le bac 500 ne comporte qu'un seul couvercle, ou plus que deux couvercles (bac multi fractions à 3 ou 4 fractions par exemple).

Il est également possible de munir le couvercle d'un système de rattrapage de jeu différent du système de rotation selon l'invention.

Ainsi, l'invention concerne également, de façon générale, un bac 500 de collecte de déchets, comportant au moins un couvercle 400 monté en rotation sur le bac 500 autour d'un axe A, au moyen d'un premier et d'un second arbres de rotation 200F, 200R, les arbres de rotation 200F, 200R étant montés en vis-à-vis le long de l'axe de rotation A du couvercle. Le premier arbre 200F est monté avec un premier jeu (inférieur à 1mm) sur le support 300F, et le second arbre 200R est monté sur le support 300R avec un second jeu supérieur au premier jeu (environ 7-8mm par exemple).

De préférence, le bac comporte un premier bord muni d'une zone de préhension 550, et un second bord opposé au premier bord muni de poignées, l'axe de rotation A étant perpendiculaire aux deux bords, le premier arbre 200F étant monté du côté du premier bord, le second arbre 200R étant monté du côté du second bord.

### Liste de références

**100** : **système de rotation** pour couvercle 400 d'un bac 500 de collecte
200 : arbre du système de rotation 100
210 : nervure de guidage de l'arbre 200
220 : élément d'emboîtage élastique de l'arbre 200
300 : support d'arbre du système de rotation 100
310 : première rainure de guidage du support d'arbre 300
320 : seconde rainure de guidage du support d'arbre 300
330 : logement du support d'arbre 300 pour l'arbre de rotation 200
340 : orifice d'introduction de l'arbre dans le logement 330
350 : premier moyen de fixation apte à fixer l'arbre 200 avec le premier jeu (premier élément d'emboîtage élastique)
360 : second moyen de fixation apte à fixer l'arbre 200 avec le second jeu (second élément d'emboîtage élastique)
370 : moyen de fixation à un bac de collecte 500, notamment à la paroi de séparation 520
**400** : **couvercle d'un bac 500 de collecte de déchets**
410 : surface de fermeture du couvercle 400
100F : premier système de rotation du couvercle 400
200F : arbre du premier système de rotation 100F
300F : support d'arbre du premier système de rotation 100F
330F : logement du support d'arbre 300F pour l'arbre de rotation 200F
100R : second système de rotation du couvercle 400
200R : arbre du second système de rotation 100R
300R : support d'arbre du second système de rotation 100R
330R : logement du support d'arbre 300R pour l'arbre de rotation 200R
420 (F/R) : orifice du couvercle 400 (F/R) en regard du logement 330 (F/R)
430 (F/R) : encoche de l'orifice 420 (F/R) permettant de guider la rainure de guidage 220 (F/R).
**500** : **bac de collecte de déchets**
510 : cuve du bac 500
520 : paroi de séparation du bac 500
550 : zone de préhension du bac 500 par un outil de levage
400A : premier couvercle du bac 500
400B : second couvercle du bac 500
A : axe de rotation du ou des couvercles 400 (400A, 400B)

## Revendications

1. Couvercle (400) d'un bac (500) de collecte de déchets, destiné à être monté en rotation sur le bac (500) autour d'un axe (A) de rotation du couvercle, comprenant au moins un système de rotation (100) pour couvercle (400) d'un bac (500) de collecte de déchets, comportant un arbre (200) et un support d'arbre (300), **caractérisé en ce que** le système (100) comporte un premier détrompeur permettant d'assembler l'arbre (200) dans le support (300) selon une première position et un premier jeu axial entre l'arbre (200) et le support (300), et un second détrompeur permettant d'assembler l'arbre (200) dans le support (300) selon une seconde position différente de la première position et un second jeu axial différent du premier jeu, le premier jeu et le second jeu permettant de réaliser un jeu axial différentiel entre avant et arrière du bac (500) lorsque le système de rotation (100) est monté sur le bac (500) .

2. Couvercle (400) selon la revendication précédente, comprenant un premier et un second système de rotation (100F, 100R), les arbres de rotation (200F, 200R) de chaque système de rotation (100F, 100R) étant montés en vis-à-vis le long de l'axe de rotation (A) du couvercle.

3. Couvercle (400) selon la revendication précédente, dans lequel le premier arbre (200F) est monté avec le premier jeu sur le support (300), et le second arbre (200R) est monté sur le support (300) avec le second jeu.

4. Couvercle (400) selon la revendication précédente, comportant un orifice (420) en regard du logement (330) afin de permettre l'introduction de l'arbre (200) dans le support (300), l'orifice (420) étant muni d'une encoche (430) en regard soit de la première rainure de guidage (310) du support d'arbre (300), soit de la seconde rainure de guidage (320) du support d'arbre (300), l'encoche permettant de guider la rainure de guidage (220).

5. Couvercle (400) selon la revendication précédente, comportant une surface de fermeture (410) montée mobile en rotation sur les arbres de rotation (100F, 100R).

6. Couvercle (400) selon l'une quelconque des revendications précédentes, dans lequel le premier détrompeur comporte une première rainure de guidage (310) portée par le support (300), et le second détrompeur comporte une seconde rainure de guidage (320) portée par le support (300), les deux rainures (310, 320) étant aptes à coopérer, lors de l'introduction de l'arbre (200) dans le support (300), avec une nervure de guidage (210) portée par l'arbre de rotation (200).

7. Couvercle (400) selon la revendication précédente, dans lequel le support comporte un logement (330) pour l'arbre de rotation (200), une première extrémité du logement (330) comportant un orifice d'introduction (340) de l'arbre (200), une seconde extrémité du logement (330) comportant un premier moyen de fixation (350) apte à fixer l'arbre (200) avec le premier jeu, et un second moyen de fixation (360) apte à fixer l'arbre (200) avec le second jeu.

8. Couvercle (400) selon la revendication précédente, dans lequel la seconde extrémité du logement (330) comporte un premier élément (350) d'emboîtage élastique et un second élément (360) d'emboîtage élastique, et l'arbre (200) comporte une extrémité d'introduction dans le support (300) munie d'un élément d'emboîtage élastique (220) apte à coopérer avec le premier élément (350) d'emboîtage élastique lorsqu'il est monté selon la première position, et apte à coopérer avec le second élément (360) d'emboîtage élastique lorsqu'il est monté selon la seconde position.

9. Couvercle (400) selon la revendication précédente, dans lequel le premier jeu est inférieur à 1mm.

10. Couvercle (400) selon la revendication précédente, dans lequel le support (300) comporte des moyens de fixation à une cuve et/ou une cloison de séparation d'un bac (500) de collecte de déchets.

11. Bac (500) de collecte de déchets, **caractérisé en ce qu'**il comporte au moins un couvercle selon l'une des revendications précédentes.

12. Bac (500) selon la revendication précédente, comportant une cuve (510) munie d'une paroi de séparation (520) délimitant un premier et un second espace de stockage des déchets distincts, le premier et le second espace étant respectivement muni d'un premier (400A) et d'un second couvercle (400B), le premier et le second couvercles (400A, 400B) étant montés sur un même axe de rotation (A), l'axe de rotation comportant à une de ses extrémités un premier système de rotation (100F), et à son extrémité opposée un second système de rotation (100R).

13. Bac (500) selon la revendication précédente, dans lequel la partie supérieure de la cuve comporte un premier bord muni d'une zone de préhension (550), et un second bord opposé au premier bord (muni de poignées), l'axe de rotation (A) étant perpendiculaire aux deux bords, le premier système de rotation (100F) étant monté du côté du premier bord avec un premier jeu, le second système de rotation (100R) étant monté du côté du second bord avec un second jeu différent du premier jeu, et le second jeu étant supérieur au premier jeu.

14. Bac (500) selon la revendication précédente, dans lequel le premier jeu est inférieur à 1mm.

15. Bac (500) selon la revendication précédente, dans lequel le second jeu est compris entre 1mm et 8mm.

16. Bac (500) selon l'une des revendications 11 à 15, dans lequel les systèmes de rotation (100F, 100R) sont fixés sur la paroi de séparation (520).

## Patentansprüche

1. Deckel (400) für einen Behälter (500) zum Sammeln von Abfällen, der dazu bestimmt ist, an dem Behälter (500) um eine Drehachse (A) des Deckels drehbar gelagert zu werden, umfassend mindestens ein Rotationssystem (100) für Deckel (400) eines Behälter (500) zum Sammeln von Abfällen, aufweisend eine Achse (200) und eine Achsenhalterung (300), **dadurch gekennzeichnet, dass** das System (100) eine erste Vertauschsicherung, die das Montieren der Achse (200) in der Halterung (300) gemäß einer ersten Position und einem ersten axialen Spiel zwischen der Achse (200) und der Halterung (300) gestattet, und eine zweite Vertauschsicherung, die das Montieren der Achse (200) in der Halterung (300) gemäß einer zweiten Position, die von der ersten Position verschieden ist, und einem zweiten axialen Spiel, das von dem ersten Spiel verschieden ist, gestattet, aufweist, wobei das erste Spiel und das zweite Spiel gestatten, ein axiales Spiel zu realisieren, das vor und hinter dem Behälter (500) unterschiedlich ist, wenn das Rotationssystem (100) an dem Behälter (500) gelagert ist.

2. Deckel (400) nach dem vorhergehenden Anspruch, umfassend ein erstes und ein zweites Rotationssystem (100F, 100R), wobei die Rotationsachsen (200F, 200R) jedes Rotationssystems (100F, 100R) entlang der Drehachse (A) des Deckels einander gegenüber gelagert sind.

3. Deckel (400) nach dem vorhergehenden Anspruch, wobei die erste Achse (200F) mit dem ersten Spiel an der Halterung (300) gelagert ist und die zweite Achse (200R) mit dem zweiten Spiel an der Halterung (300) gelagert ist.

4. Deckel (400) nach dem vorhergehenden Anspruch, aufweisend eine Öffnung (420) der Aufnahme (330) gegenüber, um das Einführen der Achse (200) in die Halterung (300) zu gestatten, wobei die Öffnung (420) versehen ist mit einer Einkerbung (430) entweder der ersten Führungsnut (310) der Achsenhalterung (300) oder der zweiten Führungsnut (320) der Achsenhalterung (300) gegenüber, wobei die Einkerbung gestattet, die Führungsnut (220) zu führen.

5. Deckel (400) nach dem vorhergehenden Anspruch, aufweisend eine Schließfläche (410), die auf den Rotationsachsen (100F, 100R) drehbeweglich gelagert ist.

6. Deckel (400) nach einem der vorhergehenden Ansprüche, wobei die erste Vertauschsicherung eine erste Führungsnut (310) aufweist, die von der Halterung (300) getragen wird, und die zweite Vertauschsicherung eine zweite Führungsnut (320) aufweist, die von der Halterung (300) getragen wird, wobei die zwei Nuten (310, 320) eingerichtet sind für das Zusammenwirken, beim Einführen der Achse (200) in die Halterung (300), mit einer Führungsrippe (210), die von der Rotationsachse (200) getragen wird.

7. Deckel (400) nach dem vorhergehenden Anspruch, wobei die Halterung eine Aufnahme (330) für die Rotationsachse (200) aufweist, wobei ein erstes Ende der Aufnahme (330) eine Öffnung (340) zum Einführen der Achse (300) aufweist, wobei ein zweites Ende der Aufnahme (330) ein erstes Befestigungsmittel (350), das zum Befestigen der Achse (200) mit dem ersten Spiel eingerichtet ist, und ein zweites Befestigungsmittel (380), das zum Befestigen der Achse (200) mit dem zweiten Spiel eingerichtet ist, aufweist.

8. Deckel (400) nach dem vorhergehenden Anspruch, wobei das zweite Ende der Aufnahme (330) ein erstes elastisches Einpasselement (350) und ein zweites elastisches Einpasselement (380) aufweist und die Achse (200) ein Ende zum Einführen in die Halterung (300) aufweist, das mit einem elastischen Einpasselement (220) versehen ist, das für das Zusammenwirken mit dem ersten elastischen Einpasselement (350) eingerichtet ist, wenn sie gemäß der ersten Position gelagert ist, und das für das Zusammenwirken mit dem zweiten elastischen Einpasselement (380) eingerichtet ist, wenn sie gemäß der zweiten Position gelagert ist.

9. Deckel (400) nach dem vorhergehenden Anspruch, wobei das Spiel kleiner als 1 mm ist.

10. Deckel (400) nach dem vorhergehenden Anspruch, wobei die Halterung (300) Mittel zum Befestigen an einem Gefäß und/oder einer Trennwand eines Behälters (500) zum Sammeln von Abfällen aufweist.

11. Behälter (500) zum Sammeln von Abfällen, **dadurch gekennzeichnet, dass** er wenigstens einen Deckel nach einem der vorhergehenden Ansprüche aufweist.

12. Behälter (500) nach dem vorhergehenden Anspruch, aufweisend ein Gefäß (510), das mit einer Trennwand (520) versehen ist, die einen ersten und einen zweiten Raum zum Speichern der unterschiedlichen Abfälle begrenzt, wobei der erste und der zweite Raum mit einem ersten Deckel (400A) bzw. einem zweiten Deckel (400B) versehen ist, wobei der erste und der zweite Deckel (400A, 400B) auf einer gleichen Drehachse (A) gelagert sind, wobei die Drehachse an einem ihrer Enden ein erstes Rotationssystem (100F) und an ihrem entgegengesetzten Ende ein zweites Rotationssystem (100R) aufweist.

13. Behälter (500) nach dem vorhergehenden Anspruch, wobei der obere Teil des Gefäßes einen ersten Rand, der mit einer Greifzone (550) versehen ist, und einen gegenüberliegenden zweiten Rand (mit Griffen versehen) aufweist, wobei die Drehachse (A) zu den zwei Rändern senkrecht ist, wobei das erste Rotationssystem (100F) auf der Seite des ersten Rands mit einem ersten Spiel gelagert ist, wobei das zweite Rotationssystem (100R) auf der Seite des zweiten Rands mit einem zweiten Spiel, das von dem ersten Spiel verschieden ist, gelagert ist, und wobei das zweite Spiel größer ist als das erste Spiel.

14. Behälter (500) nach dem vorhergehenden Anspruch, wobei das erste Spiel kleiner ist als 1 mm.

15. Behälter (500) nach dem vorhergehenden Anspruch, wobei das zweite Spiel zwischen 1 mm und 8 mm beträgt.

16. Behälter (500) nach einem der Ansprüche 11 bis 15, wobei die Rotationssysteme (100F, 100R) an der Trennwand (520) befestigt sind.

## Claims

1. Lid (400) for a waste collection bin (500), which lid is intended to be rotatably mounted on the bin (500) about an axis of rotation (A) of the lid, the lid comprising at least one rotation system (100) for the lid (400) of a waste collection bin (500), which rotation system comprises a shaft (200) and a shaft support (300), **characterized in that** the system (100) comprises a first foolproofing device for assembling the shaft (200) in the support (300) according to a first position and a first axial clearance between the shaft (200) and the support (300), and a second foolproofing device for assembling the shaft (200) in the support (300) according to a second position that is different from the first position and a second axial clearance that is different from the first clearance, the first clearance and the second clearance providing a differential axial clearance between the front and rear of the bin (500) when the rotation system (100) is mounted on the bin (500).

2. Lid (400) according to the preceding claim, comprising a first and a second rotation system (100F, 100R), the rotation shafts (200F, 200R) of each rotation system (100F, 100R) being mounted opposite one another along the axis of rotation (A) of the lid.

3. Lid (400) according to the preceding claim, wherein the first shaft (200F) is mounted on the support (300) with the first clearance, and the second shaft (200R) is mounted on the support (300) with the second clearance.

4. Lid (400) according to the preceding claim, comprising an opening (420) facing the housing (330) in order to allow the shaft (200) to be introduced into the support (300), the opening (420) being provided with a notch (430) facing either the first guide groove (310) of the shaft support (300) or the second guide groove (320) of the shaft support (300), the notch allowing the guide groove (220) to be guided.

5. Lid (400) according to the preceding claim, comprising a closing surface (410) rotatably mounted on the rotation shafts (100F, 100R).

6. Lid (400) according to any of the preceding claims, wherein the first foolproofing device comprises a first guide groove (310) carried by the support (300), and the second foolproofing device comprises a second guide groove (320) carried by the support (300), the two grooves (310, 320) being suitable for cooperating, when the shaft (200) is introduced into the support (300), with a guide rib (210) carried by the rotation shaft (200).

7. Lid (400) according to the preceding claim, wherein the support comprises a housing (330) for the rotation shaft (200), a first end of the housing (330) having an introduction opening (340) for the shaft (200), a second end of the housing (330) having a first attachment means (350) suitable for attaching the shaft (200) with the first clearance, and a second attachment means (360) suitable for attaching the shaft (200) with the second clearance.

8. Lid (400) according to the preceding claim, wherein the second end of the housing (330) comprises a first resilient interlocking element (350) and a second resilient interlocking element (360), and the shaft (200) comprises an end for introduction into the support (300), which end is provided with a resilient interlocking element (220) suitable for cooperating with the first resilient interlocking element (350) when mounted in the first position, and suitable for cooperating with the second resilient interlocking element (360) when mounted in the second position.

9. Lid (400) according to the preceding claim, wherein the first clearance is less than 1 mm.

10. Lid (400) according to the preceding claim, wherein the support (300) comprises means for attachment to a container and/or a partition wall of a waste collection bin (500).

11. Waste collection bin (500), **characterized in that** it comprises at least one lid according to any of the preceding claims.

12. Bin (500) according to the preceding claim, comprising a container (510) provided with a separating wall (520) which delimits a first and a second space for storing separate waste, the first and the second space being respectively provided with a first lid (400A) and a second lid (400B), the first and the second lid (400A, 400B) being mounted on the same axis of rotation (A), the axis of rotation having a first rotation system (100F) at one of its ends, and a second rotation system (100R) at its opposite end.

13. Bin (500) according to the preceding claim, wherein the upper part of the container comprises a first edge provided with a grip zone (550), and a second edge opposite the first edge (which second edge is provided with handles), the axis of rotation (A) being perpendicular to the two edges, the first rotation system (100F) being mounted on the first edge side with a first clearance, the second rotation system (100R) being mounted on the second edge side with a second clearance different from the first clearance, and the second clearance being greater than the first clearance.

14. Bin (500) according to the preceding claim, wherein the first clearance is less than 1 mm.

15. Bin (500) according to the preceding claim, wherein the second clearance is between 1 mm and 8 mm.

16. Bin (500) according to any of claims 11 to 15, wherein the rotation systems (100F, 100R) are attached to the separating wall (520).
